# EUROPÄISCHE PATENTANMELDUNG

(11) **EP 0 284 051 A1**
(43) Veröffentlichungstag der Anmeldung: **28.09.1988**
(21) Anmeldenummer: 88104667.6
(22) Anmeldetag: 23.03.1988
(51) Int. Cl.: H04R 1/28

(54) **Luftdicht geschlossenes Lautsprechergehäuse**

(30) Priorität: 25.03.1987 DE 3709700
(71) Anmelder: Meggl, Friedemann, Dr.-Ing., D-8069 Jetzendorf (DE)
(72) Erfinder: Meggl, Friedemann, Dr.-Ing., D-8069 Jetzendorf (DE)
(74) Vertreter: Einsel, Robert, Dipl.-Ing.

(57) **Zusammenfassung**

Die Erfindung betrifft ein luftdicht geschlossenes Lautsprechergehäuse mit einem, oder mehreren, eingebauten elektromechanischen Wandlem, die eine bewegliche, aktive Membrane zur Schallabstrahlung haben, welche an das äußere und eingeschlossene Luftvolumen angekoppelt sind, und mit einer passiven Membrane zur Schallabstrahlung, die an das äußere und innere Luftvolumen angekoppelt ist und von den Druckschwankungen im Gehäuse möglichst verlustfrei und dämpfungsarm angetrieben wird. Zur Verbesserung der Baßwiedergabe sind folgende Merkmale vorgesehen:
a) die passive Membrane weist eine eigene, innere Federkraft auf, die Verformungen entgegenwirkt.
b) das im Gehäuse eingeschlossene Luftvolumen weist eine weitere Federkraft auf.
c) die passive Membran ist so ausgebildet, daß sie in Verbindung mit den beiden Federkräften in einem möglichst großen Frequenzbereich möglichst viele Resonanzen ausbilden kann.

## Beschreibung

Bei der Erfindung handelt es sich um ein geschlossenes Lautsprechergehäuse in welches neben aktiven elektromechanischen Wandlern auch eine, oder mehrere passive Membranen zur Verstärkung der Schallabstrahlung eingebaut sind, die von den Druckschwankungen im Inneren des Gehäuses in Bewegung versetzt und möglichst frei und dämpfungsarm angetrieben werden.

Es ist bekannt, zur Verstärkung der Baßwiedergabe, passive Membranen in Lautsprechergehäuse einzubauen. Sie werden durch die Druckschwankungen, die der aktive Wandler im Inneren des Gehäuses erzeugt, zum Schwingen angeregt.

Die Eigenresonanz der passiven Membranmasse, in Verbindung mit der Federkraft des eingeschlossenen Luftvolumens, wird etwas unterhalb der 3-dB Grenzfrequenz des aktiven Wandlers in einem entsprechend geschlossenen Gehäuse gelegt. Es findet dann eine Baßverstärkung im Bereich des Resonanzfrequenz der passiven Membrane statt.

Herkömmliche passive Membranen sind wie elektrodynamische Lautsprecher, allerdings ohne Schwingspule/Magnet - Antriebssystem aufgebaut. Für deren Fertigung finden herkömmliche Einzelteile elektrodynamischer Lautsprecher, wie Membranen, Sicke Zentrierspinne und Lautsprecherkorb Anwendung. Ihre Membranen sind aus steifem, aber möglichst leichten Material und schwingen kolbenförmig ohne sich zu verformen. Die baßverstärkende Wirkung ist auf einen relativ kleinen Frequenzbereich begrenzt und wird durch eine zusätzliche Resonanz erreicht. Dies führt zu einer zwar lauteren, aber nicht immer sauberen Baßwiedergabe.

Entwicklungsziel bei Lautsprecherboxen ist eine tiefreichende Baßwiedergabe mit gutem Wirkungsgrad bei kleinen Gehäuseabmessungen. Bei herkömmlichen Konstruktionen geschlossener Gehäuse sind die Grenzfrequenz, der Wirkungsgrad und das Volumen miteinander verknüpft. Es wird ein Dämpfungsfaktor des Masse/Feder-Systems der aktiven Membrane von 0,7 angestrebt, welcher klanglich als optimal empfunden wird.

Um die Baßwiedergabe von Gehäuselautsprechern zu verbessern, sind verschiedene Massnahmen vorgeschlagen worden:
- Baßreflexsysteme
- Systeme mit Passivmembrane
- Transmission - Line Anordnung
- Horn
- Dämpfungseinrichtungen im Gehäuse Baßreflexsysteme, herkömmliche Systeme mit Passivmembrane und Transmission-Line sind von ₃ der Wirkung her ähnlich. Sie erzeugen eine zusätzliche Resonanz unerhalb der Grenzfrequenz des Wandlers. Dies führt zu einer geringfügigen Erweiterung des abgestrahlten Frequenzbereiches.
Der Schalldruck fällt allerdings unterhalb der Grenzfrequenz steiler ab.

Hornsysteme fordern Schallkanalabmessungen, die mit dem 4. Teil der Wellenlänge der untersten abgestrahlten Frequenz übereinstimmen. Sie können in ihren Abmessungen nicht verkleinert werden und produzieren hörbar typische Verfärbungen und eine starke Richtwirkung.

Darüber hinaus sind Einbauten in Gehäusen bekannt geworden, die eine Dämpfung des in das Gehäuse abgestrahlten Schalles verursachen. Diese Einbauten bestehen aus mitschwingenden Elementen, die stark bedämpft-werden und teilweise durchlässig sind.

Bei niedrigen Frequenzen findet ein Strömungsaustausch mit der Außenluft statt (akustischer Kurzschluß). Die beschriebenen Einbauten sollen eine geringere Rückwirkung auf die Membrane des Wandlers verursachen und dadurch die Dynamik verbessern. Eine Erweiterung des Frequenzbereiches nach unten ist nicht Zielsetzung dieser Konstruktionen und ist damit auch nicht möglich.

Der Erfindung liegt die Aufgabe zugrunde, Lautsprechergehäuse zu schaffen, die ein tiefe, saubere Baßwiedergabe bei kleinen Abmessungen erlauben.

Diese Aufgabe wird gemäß der Erfindung durch die im Anspruch 1 aufgeführten Merkmale gelöst. Weiterbildungen der Erfindung sind in den Unteransprüchen gekennzeichnet.

Erfindungsgemäß werden in das Lautsprechergehäuse eine, oder mehrere passive luftundurchlässige Membranen zur Schallabstrahlung eingebaut, die infolge der von der aktiven Membrane des Wandlers erzeugten Druckschwankungen im Gehäuse zu Schwingungen angeregt werden, und so ausgebildet sind, daß sie in Verbindung mit , der Federkraft des eingeschlossenen Luftvolumens und der eigenen inneren Federkraft, die Verformungen entgegenwirkt, in einem möglichst großen Frequenzbereich möglichst viele Resonanzen ausbilden kann.

Dieses Verhalten führt zu einer Transformation der relativ geringen mechanischen Impedanz des Wandlers auf den relativ hohen Wert des Strahlüngswiderstandes von Luft, sodaß durch bessere Anpassungen mehr Energie vom Wandler in das Strahlungsfeld abgegeben werden kann. Im Unterschied zu Einbauten im Gehäuse, die der Schalldämpfung dienen, erzeugt die passive Membrane im gewünschten Arbeitsgrenzbereich infolge ihrer Eigenschwingung einen höhe ren Druck im Gehäuse, gegen den die Membrane des Wandlers arbeiten muß.

Daraus resultiert eine höhere Abgabe mechanischer Leistung des Wandlers, die von der passiven Membrane auf das Schallfeld übertragen wird.

Voraussetzungen für gute Wirkungsweise ist ein möglichst luftdichtes Lautsprechergehäuse. Auch die passive Membrane muß so ausgebildet sein, daß sie luftundurchlässig ist.

Dieses Verhalten führt zu einer baßverstärkenden Wirkung in dem Frequenzbereich, in welchem Schwingungsmoden der passiven Membrane liegen. Damit ist es möglich, bei gleichem Volumen und Wirkungsgrad eines vergleichsweise geschlossenen Lautsprechers, die untere Grenzfrequenz wesentlich zu erniedrigen. Dies bedeutet einen großen technischen Fortschritt, da bei herkömmlichen Gehäusekonstruktionen zur Erniederung der unteren Grenzfrequenz um z.B. eine Oktave, das Volumen, oder die zugeführte Leistung um den Faktor 8 erhöht werden muß. Die Erfindung erlaubt Volumenreduzierungen des Gehäuses um den Faktor 4 ohne daß Einbußen an Wirkungsgrad oder an der Baßwiedergabe hingenommen werden müssen.

Die breitbandige Abstrahlung der passiven Membrane verbessert darüber hinaus ganz wesentlich die akustische Anpassung der aktiven Membrane an das Strahlungsfeld, was zu einem sauberen und impulstreuen Klangbild führt.

In einer beispielhaften Ausführungsform gemäß Fig.1 besteht die gesamte Rückwand des Lautsprechergehäuses 1 aus einer flachen, elastischen Membrane 2 z.B. aus Gummi, oder Silicon. Sie wird durch Druckschwankungen im Gehäuse 1, erzeugt von der aktiven Membrane des Wandlers 4, in Schwingungen versetzt, die möglichst dämpfungsarm und ungehemmt erfolgen sol len. Die Dicke der Membrane sowie deren Materialeigenschaften bestimmten wesentlich die unterste Resonanzfrequenz. Die Dicke beträgt typischerweise einige Millimeter. Die geometrische Form des Einspannungsprofiles der passiven Membrane 2 hat Einfluß auf die Frequenzlage der einzelnen Schwingungsmoden. Sie kann zur Einstellung des Frequenzganges und der Bandbreite beliebig gestaltet werden.

Die Frequenzlage und Ausprägung der Schwingungsmoden läßt sich außerdem noch über folgende konstruktiven Maßnahmen der passiven Membrane beeinflussen:
- inhomogene Dicke
- inhomogene Masseverteilung
- inhomogene Elastizität
- Anbringung von Massepunkten
- Zusammensetzung aus Elementen unterschiedlicher Masse und Elastizität, die sich in einer Ebene befinden
- Abstüzung an Punkten, Linien oder Flächen

Auch eine kombinierte Anwendung der beschriebenen, konstruktiven Maßnahmen ist denkbar.

Figur 2 zeigt eine weitere Ausführungsform der passiven Membrane 2, die durch Zusammensetzung aus Elementen unterschiedlicher Masse und Elastizität aufgebaut ist. Auf diese Weise läßt sich sehr einfach die gewünschte Charakteristik der Schwingungsmoden einstellen. Die Membrane ist aufgebaut aus schweren und steifen Masseelementen 5, und elastische Verbindungselementen 6.

Besonders geeeignet ist die Anwendung der erfindungsgemäßen Maßnahme auf Gehäuseformen, die keine stehenden Wellen im Inneren entstehen lassen, wie Zylinderform, Kugelform, Halbkugelform usw.

Die Figur 3 zeigt eine besonders kostengünstige Konstruktion eines Gehäuselautsprechers unter Anwendung der Zylinderform 9. Der Wandler ist asymmetrisch auf der Stirnseite eingebaut. Die rückseitige, radiale Schnittfläche wird von der passiven Membrane 2 bedeckt.

Figur 4 zeigt die Erfindung in einen pyramidenförmigen Gehäuse. Die passive Membrane 2 ersetzt entweder eine oder mehrere Rückwände, oder die Bodenfläche.

Die passive Membrane 2 kann also auf allen Seiten eines Lautsprechergehäuses angebracht sein. Ebenso können mehrere Membranen vorgesehen werden. Auch die Anbringung einer passiven Membrane an der verbleibenden Fläche der Frontseite ist möglich. Eine symmetrische Anordnung in der Weise, daß zwei Membranen im Gegentakt - schwingen, kompensiert die von den Membranen in das Gehäuse eingeleiteten Kräfte.

Wo zwei Lautsprechergehäuse in einer Baueinheit Verwendung finden (z.B. Stereofemseher), ist die Anbringung der passiven Membrane jeweils an der Gehäuseseite sinnvoll. Es findet dann keine Einleitung von schädlichen, tieffrequenten Vibrationen in die Elektronik statt.

Passivmembranen der beschriebenen Form werden erfindungsgemäß in Gehäuse eingebaut, die folgendermaßen bestückt sind:
- Vollbereichswandler
- Mehrwegesystem
- zwei oder mehrere Tieftöner akustisch in Serie, zur Erhöhung der auf das eingeschlossene Luftvolumen ausgeübt Kraft.
- mehrere Tieftöner zur Vergrößerung der wirksamen Membranfläche auf das äußere Luftvolumen.

Da in einem Gehäuse, welches mit einer erfindungsgemäßen Membrane versehen ist, höhere Drücke auftreten als in konventionellen Konstruktionen, ist es möglich, das Gehäusevolumen unter Beibehaltung der akustischen Eigenschaften durch besondere Maßnahmen weiter zu reduzieren. Dieses ist dadurch möglich, daß im Lautsprechergehäuse 1 ein weiteres kleineres Zusatzgehäuse 3 mit druckabhängigen Volumen eingebracht wird, wie in Fig. 5 gezeigt. Die Federkonstante "Druck/Volumenänderung" wird durch diese Maßnahme kleiner als bei nur eingeschlossener Luft in einem Gehäuse. Somit kann das Gehäuse 1 durch das Zusatzgehäuse akustisch vergrößert werden.

Das Zusatzgehäuse 3 kann folgende Merkmale aufweisen:
- gefüllt mit Gas und einem dieses Gas lösenden z. B. löslich aufnehmenden Medium (Substanz)
- gefüllt mit Gas und Flüssigkeit desselben Stoffes im Dampfdruckgleichgewicht.

Alle derartigen Innengehäuse müssen zur druckabhängigen Variierung ihres Volumens mindestens eine elastische Wand 2 besitzen.

Die Erfindung ist auf die verschiedenartigsten Lautsprechersysteme anwendbar wie z.B.:
- Hi Fi - Lautsprecher
- Beschallungsanlagen
- Musiker - Lautsprecher
- Fernseher
- Kofferradios

Für die passive Membran hat es sich als vorteilhaft erwiesen, wenn sie an ihrem Rand fest eingespannt ist. Dabei kann sie
a) die ein oder mehreren Seitenwände, z.B. die Rückwand des Lautsprechers ganz oder teilweise ersetzen und/oder
b) den Boden des Lautsprechergehäuses ganz oder teilweise ersetzen und/oder
c) die gesamte, nicht vom Wandler eingenommenen Fläche der Vorderseite des Lautsprechergehäuses überdecken.

Die Fläche der passiven Membran(en) ist größer gewählt als die Fläche der aktiven Mebran des Wandlers. Auch ist die passive Membran - schwerer als die aktive Membran des Wandlers. Alle Begrenzungsflächen des Lautsprechergehäuses können mit einer passiven Membran ausgestattet sein. Die passive Membran ist vorzugsweise eben ausgebildet, kann aber auch eine nichtebene, an die Gehäuseform angepaßte Formgebung haben. Dabei kann die Form der passiven Membrane über feste mechanische Stützstellen oder Stützlinien aufgespannt werden. Die Ausbildung der Resonanzverteilung kann begünstigt werden, indem die passive Membrane aus einer Kombination von elastischen und weniger elastischen, oder festen Elementen besteht, deren Schwerpunkte sich innerhalb der Membranebene befinden.

Die passive Membran weist über die Fläche ortsabhängige mechanische Eigenschaften auf, wobei vorzugsweise die Verteilungsfunktion der mechanischen Eigenschaften geometrische Symmetrieeigenschaften aufweist. Die tiefste Resonanzfrequenz der passiven Membrane liegt etwa eine Oktave unterhalb der Resonanzfrequenz des aktiven Wandlers bei festgehaltener, passiver Membrane. Dafür sind auf der passiven Membrane Zusatzmassen über Federelemente an der Membrane befestigt. Durch eine geometrische Außenkontur wird die Ausprägung von möglichst vielen Schwingungsmoden ermöglicht. Auf der passiven Membrane sind Massepunkte befestigt. Die passive Membran ist so ausgebildet und angeordnet, daß die Schwin gung der passiven Membrane möglichst ungedämpft und ungehemmt erfolgen kann.

In einem Lautsprechergehäuse können mehrere Passivmembranen in der Weise angeordnet sein, daß sie das eingeschlossene und externe Luftvolumen berühren. Bei zwei identisch aufgebauten Passivmembranen sind diese in der Weise angeordnet, daß sie sich im Gegentakt bewegen und sich die in das Gehäuse eingeleiteten Kräfte, infolge Membranbewegung, kompensieren. Das Gehäuse kann mit einem Vollbereichwandler bestückt sein, es kann aber auch ein Mehrwege-Lautsprechersystem beherbergen. Zwei oder mehrere Wandler können in der Weise akustisch in Serie geschaltet werden, daß sich die Kraft ihrer Membranen auf das eingeschlossene und externe Luftvolumen addierten.

Dabei können mehrere Wandler in der Weise eingebaut sein, daß ihre Membranen das eingeschlossene und externe Luftvolumen berühren.

Vorteilhaftes Material für die passive Membrane ist Silikon mit einer geringen Shore Härte. In die passive Membrane können Zusatzgewichte eingearbeitet werden. Homogene Dicke und Ausbildung der passiven Membrane sind dabei vorteilhaft. Die Baßwiedergabe kann beeinflußt werden, wenn die passive Membrane vorgespannt wird. Das Lautsprechergehäuse kann in zwei oder mehrere Kammern unterteilt werden, die über Öffnungen, kleiner als der Membrandurchmesser_{.} des flächenmäßig größten Wandlers, miteinander verbunden sind. Der passiven Membrane steht im Gehäuse eine feste Wand gegenüber, die mit einer oder mehreren Öffnungen versehen ist, welche den akustischen Kontakt zum aktiven Wandler herstellen.

Bei zylinderförmiger Ausbildung des Lautsprechergehäuses deckt die passive Memtrane eine radiale Schnittfläche ab und der aktive Wandler ist in diese Schnittfläche oder in die gegenüberliegende Gehäusewand eingebaut. Dabei kann der Wandler außerhalb des Mittelpunktes der radialen Schnittfläche

triebsstellung des Zylinders ist waagerecht. Die Lautsprechermembran ist so bemessen, daß die Rückstellkraft der passiven Membrane hauptsächlich aus der Federkraft des eingeschlossenen Luftvolumens aufgebracht wird. Die passive Membrane weist eine Dicke von mindestens einem Millimeter auf. Die ist z.B. rund ausgebildet. Das Lautsprechergehäuse besteht vorzugsweise aus Kunststoff. Im Lautsprechergehäuse befindet sich kein Material zur Dämpfung von Hohlraumschwingungen.

## Patentansprüche

Luftdicht geschlossenes Lautsprechergehäuse mit einem, oder mehreren, eingebauten elektromechanischen Wandlern, die eine bewegliche, aktive Membrane zur Schallabstrahlung haben, welche an das äußere und eingeschlossene Luftvolumen angekoppelt sind, und mit einer passiven Membrane zur Schallabstrahlung, die an das äußere und innere Luftvolumen angekoppelt ist und von den Druckschwankungen im Gehäuse möglichst verlustfrei und dämpfungsarm angetrieben wird, dadurch gekennzeichnet, daß die passive Membrane eine eigene, innere Federkraft aufweist, die Verformungen entgegenwirkt, daß das im Gehäuse eingeschlossene Luftvolumen eine weitere Federkraft aufweist, und daß die passive Membran so ausgebildet ist, daß sie in Verbindung mit den beiden Federkräften in einem möglichst großen Frequenzbereich möglichst viele Resonanzen ausbilden kann.
